# EUROPÄISCHE PATENTSCHRIFT

(11) **EP 0 641 259 B1**
(45) Veröffentlichungstag und Bekanntmachung des Hinweises auf die Patenterteilung: **17.01.1996**
(21) Anmeldenummer: 93912828.6
(22) Anmeldetag: 29.05.1993
(51) Int. Cl.: B05C 5/02, B05C 13/02, E06B 3/66

(54) **VERFAHREN UND VORRICHTUNG ZUM BESCHICHTEN VON RAHMENFÖRMIGEN ABSTANDHALTERN MIT GEBOGENEN ECKEN FÜR ISOLIERGLASSCHEIBEN IM BEREICH IHRER GEBOGENEN ECKEN**
PROCESS AND DEVICE FOR COATING FRAME-SHAPED SPACERS HAVING BENT CORNERS FOR INSULATING GLASS PANES IN THE AREA OF THEIR BENT CORNERS
PROCEDE ET DISPOSITIF PERMETTANT D'ENDUIRE DES ECARTEURS EN FORME DE CADRES AYANT DES COINS CINTRES, POUR DES VITRES ISOLANTES, DANS LA ZONE DE LEURS COINS CINTRES

(30) Priorität: 05.06.1992 DE 9207821 U; 04.07.1992 DE 4222011
(43) Veröffentlichungstag der Anmeldung: 08.03.1995
(73) Patentinhaber: Lenhardt Maschinenbau GmbH, D-75242 Neuhausen (DE)
(72) Erfinder: LENHARDT, Karl, D-7531 Neuhausen-Hamberg (DE)
(86) Internationale Anmeldenummer: EP9301355
(87) Internationale Veröffentlichungsnummer: WO9325322

(56) Entgegenhaltungen:
- DE-A- 3 906 293

## Beschreibung

Die Erfindung geht aus von einem Verfahren und einer Vorrichtung mit den im Oberbegriff des Anspruchs 1 bzw. des unabhängigen Anspruchs 5 angegebenen Merkmalen. Ein derartiges Verfahren und eine entsprechende Vorrichtung sind aus der DE-A-3 906 293 bekannt.

Rahmenförmige Abstandhalter für Isolierglasscheiben werden zumeist aus metallischen Hohlprofilstäben hergestellt. Die Abstandhalter sind entsprechend der Gestalt der Isolierglasscheiben von Ausnahmen (Modellscheiben) abgesehen zumeist rechteckig. Zu ihrer Herstellung verwendet man entweder vier Hohlprofilstäbe, die durch rechtwinklige Eckverbindungsstücke miteinander zu einem Rahmen verbunden werden, oder man stellt sie in neuerer Zeit zunehmend aus nur einem einzigen Hohlprofilstab her, der zur Bildung der Ecken des rahmenförmigen Abstandhalters gebogen wird. In einem Abstandhalter mit gebogenen Ecken sind die Ecken zwangsläufig nicht scharfkantig ausgebildet, sondern haben einen endlichen Biegeradius.

Zum Beschichten von rahmenförmigen Abstandhaltern mit einer Dicht- und Klebemasse, welche den Abstandhalter mit den angrenzenden Glasscheiben verklebt und den Innenraum der Isolierglasscheibe abdichtet, ist aus der DE-C-34 34 545 und aus der DE-A-40 20 812 eine Maschine bekannt, in welcher die Abstandhalter auf einem Waagerechtförderer stehend und gegen eine Stützwand gelehnt zwischen einem Düsenpaar hindurchgeführt werden, dessen fluchtende Mündungen, aus denen die Dicht- und Klebemasse austritt, einander zugewandt sind. Die Mündungen des Düsenpaars liegen in geringem Abstand oberhalb und beidseits des Waagerechtförderers, so dass jeweils die Flanken des auf dem Waagerechtförderer liegenden Schenkels des Abstandhalters beschichtet werden können. Um alle Schenkel des Abstandhalters aufeinanderfolgend beschichten zu können, wird der Abstandhalter nach dem Beschichten des jeweils auf dem Waagerechtförderer liegenden Schenkels um 90° entgegen der Förderrichtung um seine zwischen den Düsen liegende Ecke verschwenkt, wodurch der nächste Schenkel des Abstandhalters zur Anlage auf dem Waagerechtförderer gelangt. Bei Abstandhaltern mit scharfkantigen Ecken erhält man dabei ohne weiteres eine unterbrechungsfreie Beschichtung auch im Eckbereich. Bei Abstandhaltern mit gebogenen Ecken sind jedoch zusätzliche Maßnahmen nötig, um auch im Eckbereich eine unterbrechungsfreie Beschichtung zu erhalten, denn bei ortsfesten Düsen und ortsfester Schwenkachse für-den Abstandhalter wandern die im Bereich einer Ecke bogenförmig verlaufenden Flanken des Abstandhalters beim Verschwenken um die Ecke zwangsläufig aus dem Mündungsbereich der Düsen heraus.

Durch Benutzung ist eine Maschine zum Beschichten von Abstandhalterrahmen bekannt geworden, in welcher das Düsenpaar schwenkbar gelagert ist, wobei der Verlauf des Bogens, den die Mündungen der Düsen beim Verschwenken des Düsenpaars beschreiben, mit dem bogenförmigen Verlauf der Flanken des Abstandhalters im Eckbereich übereinstimmt. Die Beschichtung des Abstandhalters erfolgt damit so, dass der auf dem Waagerechtförderer liegende Schenkel zunächst zwischen dem stationären Düsenpaar hindurchgeführt wird, bis der Anfang des gebogenen Eckbereichs die Fluchtlinie zwischen den Mündungen der Düsen erreicht. In dieser Lage wird der Abstandhalter angehalten, dann die Düse über einen viertelkreisförmigen Bogen hochgeschwenkt, wobei sie den Bereich der Ecke des Abstandhalters beschichtet. Dann schwenkt die Düse in ihre untere Ausgangslage zurück, der Abstandhalter wird weitergefördert, bis sein aufrechter Schenkel zwischen den Düsen liegt, dann um 90° um die soeben beschichtete Ecke verschwenkt und danach der dann unten liegende Schenkel beschichtet. Auf diese Weise erhält man zuverlässig eine unterbrechungsfreie Beschichtung des Abstandhalters im Eckbereich, welche wichtig für eine hermetisch dichte Isolierglasscheibe ist. Nachteilig dabei ist jedoch, dass die schwenkbare Lagerung des Düsenpaares einen erheblichen konstruktiven Aufwand erfordert, wobei der dafür zur Verfügung stehende Platz gering ist, weil die Düsen voluminös sind, Zuleitungen für die Klebe- und Dichtmasse haben, die die Schwenkbewegung behindern, ferner weil Möglichkeiten zum Verstellen des Abstandes der Düsen und der Höhe der Düsen vorgesehen sein müssen, weil für eine Beheizung gesorgt sein muss und weil schließlich im selben Bereich auch die Schwenkachse der Schwenkeinrichtung für die Abstandhalter angeordnet ist.

Es ist ausserdem Stand der Technik (DE-A-39 06 293), das Düsenpaar nicht schwenkbar, sondern lediglich heb- und senkbar anzuordnen. Heb- und senkbare Düsen sind zwar etwas einfacher zu verwirklichen als schwenkbare Düsen, doch wird dieser Vorteil durch den Nachteil erkauft, dass die Hebe- bzw. Senkbewegung allein nicht ausreicht, um die Abstandhalter im gebogenen Eckbereich zu beschichten, vielmehr muss der Hebebzw. Senkbewegung noch eine Förderbewegung des Waagerechtförderers überlagert werden, wobei die beiden Bewegungen in ihrem zeitlichen Ablauf und hinsichtlich ihrer Geschwindigkeiten sehr genau aufeinander abgestimmt werden müssen, was mit den üblichen Förderantrieben, die auf relativ hohe Fördergeschwindigkeiten ausgelegt sind, kaum zu erreichen ist und zusätzlichen erheblichen Aufwand erfordert.

Der vorliegenden Erfindung liegt die Aufgabe zugrunde, ein Verfahren und eine Vorrichtung anzugeben, mit welcher gebogene Ecken von rahmenförmigen Abstandhaltern für Isolierglasscheiben mit weniger Aufwand unterbrechungsfrei beschichtet werden können. Unterbrechungsfrei wird dabei nicht als zeitlich unterbrechungsfrei verstanden, vielmehr soll die Beschichtung auf dem Abstandhalter keine Unterbrechung aufweisen.

Diese Aufgabe wird gelöst durch ein Verfahren und eine Vorrichtung mit den im Anspruch 1 bzw. 5 angegebenen Merkmalen. Vorteilhafte Weiterbildungen der Erfindung sind Gegenstand der abhängigen Ansprüche.

Die Erfindung verzichtet darauf, während des Beschichtungsvorganges die Lage des Düsenpaars zu verändern, sondern verändert stattdessen die Lage des Waagerechtförderers und mit ihm die Lage des daraufstehenden Abstandhalters, wobei nicht der gesamte Waagerechtförderer abgesenkt und angehoben werden muss, sondern es vielmehr genügt, jenen Abschnitt des Waagerechtförderers zu heben und zu senken, auf welchem der Abstandhalter steht, wenn sich seine fragliche Ecke im Bereich des Düsenpaars befindet.

Auf den ersten Blick mag es erscheinen, als ob durch diese Maßnahme gegenüber dem Stand der Technik nichts gewonnen wäre und sie vielleicht sogar zusätzlichen Aufwand erforderte, weil der abzusenkende und anzuhebende Abschnitt des Waagerechtförderers vergleichsweise lang ist. Tatsächlich wird jedoch ein gewaltiger Kostenvorteil erreicht: Der Aufwand, der bei einer erfindungsgemässen Vorrichtung getrieben werden muss, um gebogene Ecken von Abstandhaltern beschichten zu können, beträgt nur noch ungefähr 1/10 des Aufwandes, der beim Stand der Technik bisher getrieben werden musste. Zwar ist es richtig, dass ein vergleichsweise langer Abschnitt des Waagerechtförderers gehoben und gesenkt werden muss, doch kann die dafür erforderliche Hebevorrichtung weit ausserhalb des komplizierten und mit zahlreichen Bauteilen und Aggregaten dicht besetzten Düsenbereiches angeordnet werden, so dass dafür auf preiswerte Standardbauteile zurückgegriffen werden kann. Der komplizierte Düsenbereich muss gegenüber einer Maschine, die sich nur für das Beschichten von Rahmen mit scharfkantigen Ecken, aber nicht von solchen mit gebogenen Ecken eignet, nicht abgeändert werden. Es gab für den Fachmann auch keinerlei Anregung, einen Abschnitt des Waagerechtförderers abzusenken oder anzuheben, während der Abstandhalter waagerecht weiterbewegt wird, denn solches ist beim Fördern von Abstandhaltern ebenso wie beim Fördern von Glastafeln in einer Isolierglasfertigungslinie nicht üblich.

Natürlich muss die Hubbewegung bzw. Senkbewegung, während der der Abstandhalter im Bereich der Ecke beschichtet werden soll, entsprechend dem bogenförmigen Verlauf der Ecke abgestimmt werden auf die gleichzeitig erfolgende waagerechte Bewegung des Abstandhalters. Das könnte durch eine entsprechende Steuerung des Antriebs des Waagerechtförderers und/oder der Hebe- bzw. Senkbewegung erreicht werden. Obwohl eine solche Steuerung des Antriebs des Waagerechtförderers nicht einfach ist, wird dadurch doch schon ein wesentlicher Vorteil gegenüber dem Stand der Technik erreicht, weil die Bewegung des Abschnittes des Waagerechtförderers viel einfacher zu bewerkstelligen ist als eine Bewegung des Düsenpaares. Besonders elegant und vorteilhaft ist es jedoch, wenn der Förderantrieb des Waagerechtförderers stillsteht, während dessen der Abschnitt, auf dem der Abstandhalter steht, Gehoben und gesenkt wird, und wenn der Abstandhalter in dieser Phase auf dem Abschnitt des Waagerechtförderers ruht, d.h. gegenüber dem sich hebenden bzw. senkenden Abschnitt des Waagerechtförderers nicht bewegt wird, sondern stattdessen der Waagerechtförderer nicht nur eine Auf und Abbewegung, sondern gleichzeitig eine waagerechte Bewegung vollführt; das kann nämlich mit einem einzigen Antrieb erfolgen, indem die Auf- und Abbewegung des Abschnitts des Waagerechtförderers mechanisch über eine Kurve gesteuert wird, deren Verlauf dem Verlauf der gebogenen Ecke des Abstandhalters entspricht. Auf diese Weise ist keinerlei Abstimmung der Auf- und Abbewegung mit der waagerechten Bewegung mehr erforderlich, so dass die gebogenen Ecken des Abstandhalters mit minimalem Aufwand und doch sehr zuverlässig mit dem geforderten gekrümmten Verlauf unterbrechungsfrei beschichtet werden können. Besonders elegant läßt sich diese erwünschte, kombinierte waagerechte und Auf- und Abbewegung des Abschnitts des Waagerechtförderers dadurch erreichen, dass dieser Abschnitt auf Exzentern gelagert wird, welche synchron bewegt werden, beispielsweise mittels eines gemeinsamen Druckmittelzylinders.

Ein solches bevorzugtes Ausführungsbeispiel der Erfindung ist in den beigefügten schematischen Zeichnungen dargestellt, von denen
- Figur 1: von einer Vorrichtung zum Beschichten von rahmenförmigen Abstandhaltern einen Teil des Waagerechtförderers mit seiner Verstelleinrichtung in einer Seitenansicht zeigt, und zwar mit abgesenktem Abschnitt des Waagerechtförderers, wohingegen
- Figur 2: dieselbe Vorrichtung wie in Figur 1 zeigt, jedoch mit auf das normale Förderniveau angehobenen Abschnitt des Waagerechtförderers.

Von dem Waagerechtförderer sind drei Abschnitte 1, 2 und 3 dargestellt. Jeder dieser Abschnitte hat ein endloses Band 4, 5 bzw. 6, welches über Umlenkrollen 7 geführt ist. Die Bänder 4, 5 und 6 sind gemeinsam synchron antreibbar, wobei die Förderrichtung 8 im gezeichneten Beispiel von rechts nach links verläuft. Der Abschnitt 1 des Waagerechtförderers liegt im Einlaufbereich der Vorrichtung, der Abschnitt 2 in der Mitte der Vorrichtung und der Abschnitt 3 im Auslaufbereich der Vorrichtung. In der Mitte dicht oberhalb des Bandes 5 ist ein Düsenpaar vorgesehen, von dem in der Zeichnung lediglich die Lage der Mündungen 9 der Düsen angedeutet ist. Die Düsen liegen beidseits der Förderbahn, also eine Düse hinter der Zeichenebene und eine Düse vor der Zeichenebene. Ein rahmenförmiger Abstandhalter 10 mit gebogenen Ecken 11, 12, 13 und 14 wird stehend, wobei der untere Schenkel 15 auf dem Waagerechtförderer liegt, auf dem Abschnitt 1 des Waagerechtförderers in Richtung des Pfeils 8 herangefördert. Damit der Abstandhalter nicht umkippt, lehnt er dabei an einer nicht dargestellten Stützwand, welche sich hinter der Zeichenebene befindet und sich parallel zur Zeichenebene erstreckt; bei der Stützwand kann es sich z.B. um eine starre Wand handeln oder um ein Feld aus angetriebenen Stützwalzen (DE-A-28 03 132 und DE-A-29 03 649).

Die beiden Abschnitte 1 und 2 des Waagerechtförderers sind an einem gemeinsamen Träger 20 angebracht. Dieser Träger ist auf zwei rechtwinklig zur Zeichenebene verlaufenden Exzenterwellen 21 und 22 gelagert, welche durch ein Kurbelgetriebe 23 miteinander verbunden und durch einen Druckmittelzylinder 24 verdrehbar sind, wodurch die Abschnitte 1 und 2 des Waagerechtförderers gehoben und gesenkt werden können.

Die Vorrichtung arbeitet folgendermaßen: Der Abstandhalter 10 wird auf den Abschnitten 1 und 2 des Waagerechtförderers herangefördert, bis er mit seinem vorderen, aufrechten Schenkel 16 gegen einen zurückziehbaren Anschlag 19 stößt; währenddessen werden die Abschnitte 1 und 2 abgesenkt; sie könnten auch schon zuvor abgesenkt werden oder erst nach dem Anschlagen des Abstandhalters am Anschlag abgesenkt werden. Figur 1 zeigt den Abstandhalter bei abgesenkten Abschnitten 1 und 2 am Anschlag 19 anliegend. Nun werden durch Verdrehen der Exzenterwellen 21 und 22 die Abschnitte 1 und 2 angehoben und gleichzeitig entsprechend der gewählten Exzentrizität ein Stück weit in Förderrichtung 8 bewegt; sie beschreiben dabei eine viertelkreisförmige Bahn. Die Exzentrizität ist so gewählt, dass die viertelkreisförmige Bahn einen Radius hat, der im wesentlichen mit dem mittleren Krümmungsradius der Ecken 11 bis 14 des Abstandhalters übereinstimmt. Da die Lage des Anschlags 19 so gewählt ist, dass vor Beginn der Hubbewegung der Abschnitte 1 und 2 die Düsenmündungen 9 gegen die Flanken des aufragenden Schenkels 16 gerichtet sind, und da die Höhenlage der Düsenmündungen so gewählt ist, dass sie beim Beginn der Hubbewegung am Beginn des gebogenen Eckenbereichs liegen, vollführt die Ecke 11 des Abstandhalters eine viertelkreisförmige Bewegung, die den Verlauf der Ecke exakt zwischen den Düsenmündungen 9 hindurchführt. Damit sich der Abstandhalter 10 bei dieser Bewegung gegenüber dem Waagerechtförderer nicht verschiebt, wird er zweckmässigerweise durch eine wegschwenkbare Andrückrolle 25, welche bei gattungsgemässen Vorrichtungen an sich bekannt ist, gegen den Waagerechtförderer gedrückt und festgeklemmt.

Während der Hubbewegung der Exzenter 21 und 22 läßt man aus den Düsenöffnungen 9 die Dicht- und Klebemasse austreten, mit welcher die Flanken des Abstandhalters 10 beschichtet werden sollen, so dass diese Masse auf den Bereich der Ecke 11 aufgetragen wird. Zuvor wird der Anschlag 19 zurückgezogen. Haben die Abschnitte 1 und 2 ihre obere Endlage erreicht (Figur 2), wird der Förderantrieb des Waagerechtförderers gestartet und der Abstandhalter in Förderrichtung 8 weitergefördert, wobei der untere Schenkel 15 beschichtet wird, bis die hintere Ecke 14 in den Bereich der Mündungen 9 gelangt. Der Förderantrieb wird dann erneut stillgesetzt, der Abstandhalter durch eine nicht dargestellte Schwenkeinrichtung um die hintere untere Ecke 14 entgegen der Förderrichtung 8 um 90° verschwenkt. Danach liegt der Schenkel 18 auf dem Waagerechtförderer, dessen Abschnitte 1 und 2 nun erneut abgesenkt und der Abstandhalter mit seinem Schenkel 15 gegen den Anschlag 19 positioniert wird. Nun beginnt ein weiteres Mal der bereits beschriebene Vorgang des Beschichtens einer Ecke, nun der Ecke 14, und des Schenkels 18. Diese Vorgänge werden nach zwei weiteren Schwenkvorgängen, durch die die Schenkel 17 und 16 zur Anlage auf dem Waagerechtförderer kommen, wiederholt und der Abstandhalter dann über den Abschnitt 3 des Waagerechtförderers abgefördert.

Die Vorrichtung kann leicht dahingehend abgewandelt werden, dass auch der Abschnitt 3 des Waagerechtförderers in entsprechender Weise auf Exzentern gelagert wird, wobei der mittlere Abschnitt 2 des Waagerechtförderers nach Wahl mit dem einen (1) oder dem anderen (3) Abschnitt gekoppelt werden kann. Dies ermöglicht einerseits die Abstandhalter von links oder von rechts heranzufördern und ermöglicht andererseits, die bogenförmige Beschichtung nicht nur an der bezogen auf die Förderrichtung 8 jeweils vorderen Ecke 11, sondern auch an der hinteren Ecke 14 durchzuführen.

## Patentansprüche

1. Verfahren zum Beschichten von rahmenförmigen Abstandhaltern (10) mit gebogenen Ecken (11, 12, 13, 14) für Isolierglasscheiben, im Bereich ihrer gebogenen Ecken,
in dem die Abstandhalter (10) auf einem Waagerechtförderer (1, 2, 3) stehend zwischen einem Paar Düsen, deren fluchtende Mündungen (9) einander zugewandt sind, hindurchgeführt und dabei an den Flanken ihres auf dem Waagerechtförderer (1, 2, 3) liegenden Schenkels (15) beschichtet werden,
**dadurch gekennzeichnet**, dass der Abstandhalter (10) zusammen mit dem Abschnitt (1, 2) des Waagerechtförderers, auf welchem er steht, abgesenkt und wieder angehoben und gleichzeitig wenigstens bei einer dieser beiden Bewegungen unter Austritt von Beschichtungsmasse aus den Düsen der Abstandhalter (10) zusätzlich in waagerechter Richtung (8) so bewegt wird, dass die Fluchtlinie der Düsenmündungen (9) die im Bereich seiner jeweiligen Ecke (11, 12, 13, 14) bogenförmig verlaufenden Flanken des Abstandhalters (10) nicht verläßt.

2. Verfahren nach Anspruch 1, **dadurch gekennzeichnet,** dass der Bereich der Ecke (11, 12, 13, 14) beschichtet wird, während der Abschnitt (1, 2) des Waagerechtförderers angehoben wird.

3. Verfahren nach Anspruch 1 oder 2, **dadurch gekennzeichnet**, dass der Abstandhalter (10), während er im Bereich seiner Ecken (11, 12, 13, 14) beschichtet wird, relativ zu dem Abschnitt (1, 2) des Waagerechtförderers, auf dem er steht, bei stillgesetztem Förderantrieb in Ruhe gehalten wird und stattdessen der Abschnitt (1, 2) des Waagerechtförderers ingesamt zusammen mit einem Träger dieses Abschnitts (1, 2), längs einer bogenförmigen Bewegungsbahn geführt wird.

4. Verfahren nach Anspruch 1, 2 oder 3, **dadurch gekennzeichnet**, dass der Abstandhalter (10) wiederholt um eine in der Nähe der Düsen liegende, zur Flucht ihrer Mündungen (9) parallele Achse verschwenkt wird und so nacheinander alle Schenkel (15, 16, 17, 18) des Abstandhalters (10) auf dem Waagerechtförderer (1, 2, 3) zu liegen kommen und beschichtet werden.

5. Vorrichtung zum Beschichten von rahmenförmigen Abstandhaltern (10) mit gebogenen Ecken (11, 12, 13, 14) für Isolierglasscheiben, im Bereich ihrer gebogenen Ecken (11, 12, 13, 14),
mit einem Waagerechtförderer (1, 2, 3), auf welchem die Abstandhalter (10) stehend zwischen einem Paar Düsen, deren fluchtende Mündungen (9) einander zugewandt und etwas oberhalb des Niveaus des Waagerechtförderers (2) angeordnet sind, hindurchgeführt und dabei an den Flanken ihres auf dem Waagerechtförderer (1, 2, 3) liegenden Schenkels (15) beschichtet werden,
**dadurch gekennzeichnet**, dass wenigstens der einlaufseitig an die Düsen anschließende Abschnitt (1, 2) des Waagerechtförderers heb- und senkbar gelagert und mit einem Antrieb für das Heben und Senken ausgerüstet ist.

6. Vorrichtung nach Anspruch 5, **dadurch gekennzeichnet,** dass der heb- und senkbare Abschnitt (1, 2) des Waagerechtförderers zusätzlich in Förderrichtung (8) vor- und zurückbewegbar und zu diesem Zweck mit einem vom Förderantrieb gesonderten Antrieb (24) ausgerüstet ist.

7. Vorrichtung nach Anspruch 6, **dadurch gekennzeichnet,** dass für das Heben und Senken sowie für das Vor- und Zurückbewegen des Abschnitts (1, 2) des Waagerechtförderers ein gemeinsamer Antrieb (24) vorgesehen ist.

8. Vorrichtung nach Anspruch 7, **dadurch gekennzeichnet**, dass der Abschnitt (1, 2) des Waagerechtförderers auf Exzenterwellen (21, 22) gelagert ist, welche sich im wesentlichen waagerecht und quer zur Förderrichtung (8) erstrecken.

9. Vorrichtung nach Anspruch 8, **dadurch gekennzeichnet**, dass die Exzenterwellen (21, 22) synchron durch einen gemeinsamen Antrieb (24) betätigbar sind.

10. Vorrichtung nach einem der Ansprüche 5 bis 9, **dadurch gekennzeichnet**, dass in der Nachbarschaft der Düsen ein aus der Förderbahn zurückziehbarer Anschlag (19) vorgesehen ist, an welchem der vordere Schenkel (16) des Abstandhalters (10) anschlägt, wenn er sich zwischen den Mündungen (9) der Düsen befindet.

11. Vorrichtung nach einem der Ansprüche 5 bis 10, **dadurch gekennzeichnet**, dass in der Nachbarschaft der Düsen wenigstens eine aus der Förderbahn herausschwenkbare Rolle (25) vorgesehen ist, welche in ihrer Wirkstellung den unteren Schenkel (15) des Abstandhalters gegen die Oberseite des Waagerechtförderers (2) drückt.

## Claims

1. Method for coating the bent corner areas of frame-like spacer elements (10) with radiused corners (11, 12, 13, 14) for multi-glazing units, where the spacer elements (10) are transported in upright condition on a horizontal conveyor (1, 2, 3) along a path extending between a pair of nozzles, the mutually aligned outlets (9) of which are arranged to face each other, and are coated during this movement on the flanks of that leg (15) of the spacer element, which rests on the horizontal conveyor (1, 2, 3),
**characterised in that** the spacer element (10) is lowered and then lifted again together with the section (1, 2) of the horizontal conveyor that supports the spacer element, and that simultaneously with at least one of these two movements the spacer element is additionally moved in horizontal direction (8) so that the line of alignment of the nozzle outlets (9) does not leave the flanks of the spacer element (10), which exhibit a curved shape in the area of the respective corners (11, 12, 13, 14), while simultaneously coating material is ejected from the nozzles.

2. Method according to claim 1, **characterised in that** the corner area (11, 12, 13, 14) is coated while the section (1, 2) of the horizontal conveyor is being lifted.

3. Method according to claim 1 or 2, **characterised in that** while being coated in its corner areas (11, 12, 13, 14) the spacer element (10) is maintained at rest, relative to the section (1, 2) of the horizontal conveyor by which it is supported, with the conveyor drive in switched-off condition, and that instead the section (1, 2) of the horizontal conveyor, together with a carrier of that section (1, 2) are guided together along a curved path of movement.

4. Method according to claim 1, 2 or 3, **characterised in that** the spacer (10) is pivoted repeatedly about an axis located near the nozzles and extending in parallel to the line of alignment of their outlets (9) so that all sides (15, 16, 17, 18) of the spacer element (10) come to lie successively on the horizontal conveyor (1, 2, 3) for being coated.

5. Device for coating the bent corner areas (11, 12, 13, 14) of frame-like spacer elements (10) with radiused corners (11, 12, 13, 14) for multi-glazing units,
having a horizontal conveyor (1, 2, 3) on which the spacer elements (10) are passed in upright condition between a pair of nozzles, the mutually aligned outlets (9) of which are arranged to face each other and are arranged a little above the level of the horizontal conveyor (2), and are coated during this movement on the flanks of that leg (15) of the spacer element, which rests on the horizontal conveyor (1, 2, 3),
**characterised in that** at least the section (1, 2) of the horizontal conveyor adjacent the inlet end of the nozzles is supported for being lifted and lowered and is equipped with a drive for the lifting and lowering movement.

6. Device according to claim 5, **characterised in that** the liftable and lowerable section (1, 2) of the horizontal conveyor can additionally be moved forth and back in the conveying direction (8) and is equipped for this purpose with a drive (24) separate of the conveyor drive.

7. Device according to claim 6, **characterised in that** a common drive (24) is provided for the lifting and lowering movement and for the forward and backward movement of the section (1, 2) of the horizontal conveyor.

8. Device according to claim 7, **characterised in that** the section (1, 2) of the horizontal conveyor is seated on eccentric shafts (21, 22) extending substantially in horizontal direction and transversely to the conveying direction (8).

9. Device according to claim 8, **characterised in that** the eccentric shafts (21, 22) can be actuated synchronously via a common drive (24).

10. Device according to any of claims 5 to 9, **characterised in that** a stop (19), that can be retracted clear of the conveyor path, is provided in the neighbourhood of the nozzles and that the forward end of the side (16) of the spacer element (10) comes to abut against that stop when being positioned between the outlets (9) of the nozzles.

11. Device according to any of claims 5 to 10, **characterised in that** at least one roller (25), that can be swung clear of the conveyor path, is arranged in the neighbourhood of the nozzles, which roller in its active position urges the lower side (15) of the spacer element against the upper surface of the horizontal conveyor (2).

## Revendications

1. Procédé pour le revêtement de dispositifs d'écartement (10) avec des angles arqués (11, 12, 13, 14) pour vitres isolantes dans la zone de leurs angles arqués, dans lequel les dispositifs d'écartement (10) traversent debout sur un convoyeur horizontal (1, 2, 3) une paire de tuyères dont les embouchures (9) en alignement se trouvent face à face et dont les flancs de leur côté (15) reposant sur le convoyeur horizontal (1, 2, 3) sont revêtus,
**caractérisé en ce que** le dispositif d'écartement (10) avec la section (1, 2) du convoyeur horizontal sur lequel il se trouve est abaissé et relevé et simultanément, au moins pendant un des deux mouvements alors que du produit de revêtement sort des tuyères, le dispositif d'écartement (10) est déplacé en plus en direction horizontale (8) de telle sorte que la ligne de fuite des embouchures (9) des tuyères ne quitte pas les flancs du dispositif d'écartement (10) en forme d'arc dans la zone de son angle respectif (11, 12, 13, 14).

2. Procédé selon la revendication 1, **caractérisé en ce que** la zone de l'angle (11, 12, 13, 14) est revêtue pendant que la section (1, 2) du convoyeur horizontal est relevé.

3. Procédé selon la revendication 1 ou 2, **caractérisé en ce que** le dispositif d'écartement (10) est maintenu immobile, l'entraînement étant à l'arrêt, par rapport à la section (1, 2) du convoyeur horizontal sur lequel il est placé pendant qu'il est revêtu dans ses angles (11, 12, 13, 14) et que par contre la section (1, 2) du convoyeur horizontal est déplacé complètement avec un support de cette section (1, 2) le long d'une glissière en forme d'arc.

4. Procédé selon la revendication 1, 2 ou 3, **caractérisé en ce que** le dispositif d'écartement (10) est pivoté à plusieurs reprises autour d'un axe situé au voisinage des tuyères et parallèle à l'alignement de leurs embouchures (9) et que de ce fait tous les côtés (15, 16, 17, 18) du dispositif d'écartement (10) viennent à reposer sur le convoyeur horizontal (1, 2, 3) et sont revêtus.

5. Dispositif pour le revêtement de dispositifs d'écartement (10) en forme de cadre avec des angles arqués (11, 12, 13, 14) pour vitres isolantes dans la zone de leurs angles arqués (11, 12, 13, 14),
avec un convoyeur horizontal (1, 2, 3) sur lequel les dispositifs d'écartement (10) sont déplacés en position debout entre une paire de tuyères dont les embouchures (9) en alignement se trouvent face à face et un peu au dessus du niveau du convoyeur horizontal (2) et sont revêtus sur les flancs du côté reposant sur le convoyeur horizontal (1, 2, 3), **caractérisé en ce que** au moins la section (1, 2), en aval des tuyères du côté entrée, du convoyeur horizontal est relevable et abaissable et est équipée d'un entraînement pour le levage et l'abaissement.

6. Dispositif selon la revendication 5, **caractérisé en ce que** la section levable et abaissable (1, 2) du convoyeur horizontal peut être déplacée en plus vers l'avant et vers l'arrière en direction de convoyage (8) et est à cet effet équipée d'un entraînement séparé de l'entraînement de convoyage (24).

7. Dispositif selon la revendication 6, **caractérisé en ce que** un entraînement commun (24) est prévu pour le levage et l'abaissement ainsi que pour le déplacement vers l'avant et vers l'arrière de la section (1, 2) du convoyeur horizontal.

8. Dispositif selon la revendication 7, **caractérisé en ce que** la section (1, 2) du convoyeur horizontal est logée sur des arbres d'excentrique (21, 22) s'étendant essentiellement horizontalement et transversalement à la direction de convoyage (8).

9. Dispositif selon la revendication 8, **caractérisé en ce que** les arbres d'excentrique (21, 22) peuvent être activés en synchrone par un entraînement commun (24).

10. Dispositif selon l'une des revendications 5 à 9, **caractérisé en ce que** une butée (19) pouvant être retractée de la voie de convoyage est prévue au voisinage des tuyères, butée sur laquelle bute le côté antérieur (16) du dispositif d'écartement (10) s'il se trouve entre les embouchures (9) des tuyères.

11. Dispositif selon l'une des revendications 5 à 10, **caractérisé en ce que** au moins un rouleau (25) escamotable de la voie de convoyage est prévu au voisinage des tuyères, ce rouleau pressant dans sa position active le côté inférieur (15) du dispositif d'écartement contre la face supérieure du convoyeur horizontal (2).
